# FASCICULE DE BREVET EUROPEEN

(11) **EP 1 442 806 B1**
(45) Date de publication et mention de la délivrance du brevet: **26.03.2008**
(21) Numéro de dépôt: 04290264.3
(22) Date de dépôt: 02.02.2004
(51) Int. Cl.: B21D 26/02

(54) **Dispositif d'hydroformage d'un corps creux**
Vorrichtung zum Innenhochdruckumformen eines Hohlkörpers
Apparatus for hydroforming a hollow body

(30) Priorité: 31.01.2003 FR 0301111
(43) Date de publication de la demande: 04.08.2004
(73) Titulaire: HYDROPROCESS, 71100 Chalon-sur-Saone (FR)
(72) Inventeur: Chopard, Jean-Pierre, 71100 Chalon sur Saone (FR)
(74) Mandataire: Honoré, Anne-Claire

(56) Documents cités:
- EP-A- 0 686 440
- DE-A- 19 810 196
- DE-C- 19 839 526
- FR-A- 1 526 444
- US-A- 3 685 327
- US-A- 5 170 557
- US-A- 5 987 950
- US-A- 6 134 931
- US-B1- 6 305 204

## Description

La présente invention concerne un dispositif pour le formage d'un corps creux métallique ou analogue par l'introduction à l'intérieur dudit corps creux d'un fluide sous haute pression suivant un procédé dit d'hydroformage.

Dans le domaine des dispositif d'hydroformage de corps creux métalliques notamment, communément appelés cellules d'hydroformage, on connaît bien des dispositifs constitués d'un outillage comprenant un moule en deux parties entre lesquelles est positionné le corps creux à former, ledit moule étant positionné sous une presse pour compenser la pression hydrostatique du fluide introduit à l'intérieur du corps creux.

La pression du fluide d'hydroformage pouvant atteindre 6000 bars, les outillages de ces dispositifs sont particulièrement volumineux afin de résister aux efforts induits par la pression s'exerçant à l'intérieur du moule. De manière classique l'outillage est fixe et positionné sous la presse, le bâti de la presse de forme globalement parallélépipédique étant muni d'un ou plusieurs vérins pour assurer la fermeture de l'outillage, de sorte que ledit bâti est également très volumineux ce qui nécessite un génie civil important qui grève considérablement le coût de ces dispositifs et in fine des pièces hydroformées.

Afin de limiter l'encombrement de ces dispositifs, on a déjà imaginé des dispositifs comprenant un outillage mobile qui permet de charger la pièce à former dans le moule à l'extérieur du bâti de presse ; c'est le cas par exemple du brevet européen EP 0 686 440 décrivant un dispositif pour hydroformage. Le dispositif est constitué d'un chapeau supérieur fixe et d'une base inférieure fixe définissant entre eux un espace d'hydroformage destiné à recevoir un ensemble de moule comprenant un plateau inférieur et un plateau supérieur, tous deux globalement rectangulaires. La base inférieure du dispositif comprend un guidage s'étendant depuis l'espace d'hydroformage jusqu'à une position de chargement-déchargement, et éventuellement de préformage, située à l'extérieur dudit espace d'hydroformage. Le dispositif comprend, par ailleurs, des moyens de déplacement du moule afin de le déplacer depuis sa position de chargement-déchargement jusqu'à sa position d'hydroformage dans l'espace d'hydroformage qui présente une hauteur tout juste supérieure à celle de l'ensemble de moule.

Bien que ce type de dispositif présente un volume et un poids moindre que les dispositifs d'hydroformage à chargement sous presse, leur encombrement reste néanmoins trop important.

Afin de remédier à cet inconvénient, on a déjà imaginé des dispositifs pour le formage d'un corps creux métallique ou analogue par l'introduction à l'intérieur dudit corps creux d'un fluide sous haute pression suivant un procédé dit « d'hydroformage » comprenant un bâti constitué d'une pièce creuse ouverte apte à accueillir l'outillage, ledit outillage étant introduit dans le bâti par translation le long de l'axe de révolution dudit bâti. C'est le cas, par exemple, du brevet américain US 6 305 204 décrivant un dispositif d'hydroformage de pièces tubulaires. Ce dispositif comprend une source de fluide sous pression, un bâti cylindrique comprenant un évidement central cylindrique, une pièce tubulaire à former et un outillage comprenant une ou plusieurs parties dans lequel est apte à être introduit un mandrin globalement cylindrique. Ledit mandrin est apte à être positionné à l'intérieur de la pièce tubulaire à former elle-même placée à l'intérieur de l'outillage qui présente un évidement central globalement cylindrique lorsque les différentes pièces de l'outillage sont assemblées. La source de fluide sous pression est connectée au mandrin placé à l'intérieur de la pièce tubulaire à former. Les brevets français FR 1.526.444 et américain US 3.685.327 divulguent un dispositif similaire selon le préambule de la revendication 1,

Ce type de dispositif présente l'inconvénient de ne pas permettre le formage de pièces de formes complexes, les pièces devant être aptes à accueillir le mandrin.

L'un des buts de l'invention est donc de remédier à tous ces inconvénients en proposant un dispositif d'hydroformage de conception simple et peu onéreuse permettant d'optimiser les outillages et de réduire l'encombrement de ces dispositifs.

A cet effet et conformément à l'invention, il est proposé un dispositif pour le formage d'un corps creux métallique ou analogue par l'introduction à l'intérieur dudit corps creux d'un fluide sous haute pression suivant un procédé dit d'hydroformage, ledit dispositif comportant d'une part, au moins un outillage constitué d'au moins deux parties respectivement munies d'une dépouille et aptes à accueillir le corps creux métallique à former, et d'autre part un bâti constitué d'une pièce creuse ouverte à au moins l'une de ses extrémités et apte à accueillir l'outillage ; ce dispositif est remarquable en ce qu'il présente une disposition conforme à la revendication 1.

D'autres avantages et caractéristiques ressortiront mieux de la description qui va suivre d'une variante d'exécution donnée à titre d'exemple non limitatif du dispositif pour le formage d'un corps creux métallique conforme à l'invention en référence aux dessins annexés sur lesquels :
- la figure 1 est une représentation schématique en perspective d'une variante d'exécution du dispositif d'hydroformage selon l'invention.

En référence à la figure 1, le dispositif selon l'invention est constitué d'un bâti 1 de forme globalement parallélépipédique comportant un évidement central 2 tronconique de section en forme d'hexagone régulier, c'est-à-dire un évidement central 2 de section en forme d'hexagone régulier dont la section se rétrécit depuis son extrémité supérieure jusqu'à son fond, ledit évidement central 2 étant orienté vers le haut. L'évidement central 2 du bâti 1 est apte à recevoir un outillage 3 constitué de deux parties 3a et 3b respectivement munies d'une dépouille 4a, 4b dans laquelle est positionné le corps creux métallique 5 à former. Le dispositif comprend, par ailleurs, une structure tubulaire 14 constituée de montants 15 de traverses 16 et de longerons 17 s'étendant au dessus du bâti 1 et portant des tuyaux 18 d'alimentation en fluide sous pression connectés à un générateur de fluide sous pression 19 piloté par un tableau de commande 20. L'outillage 3 est introduit par translation verticale dans l'évidement central 2 du bâti 1 en déplaçant vers le haut le bâti 1 le long des montants 15 de la structure 14 au moyen de vérins hydrauliques par exemple, non représentés sur la figure 4. Les dépouilles 4a, 4b de l'outillage 3 peuvent comprendre des moyens d'emboutissage, tels qu'une contre-dépouille par exemple, qui emboutit le corps creux 5 lors de l'introduction de l'outillage 3 dans l'évidement 2 du bâti. Afin d'éviter toute détérioration dudit corps creux 5 lors de son pré-formage par emboutissage, de l'eau sous pression est introduite dans le corps creux 5 au cours dudit pré-formage, la pression de l'eau étant de préférence légèrement inférieure à la pression exercée par la contre dépouille sur le corps creux 5.

Il va de soi que l'outillage 3 peut être introduit dans l'évidement central 2 du bâti 1 fixe par une translation verticale dudit outillage 3 au moyen de vérins hydrauliques sans pour autant sortir du cadre de l'invention.

Par ailleurs, il va de soi que l'évidement central 2 du bâti 1 peut présenter une section de polygone régulier ou irrégulier.

L'outillage 3 comprend, par ailleurs, un canal d'entrée non représenté s'étendant depuis une première extrémité dudit outillage 3 et débouchant dans le volume délimité par les dépouilles 4a,4b dudit outillage 3 et un canal de sortie non représenté s'étendant depuis une seconde extrémité dudit outillage 3 et débouchant dans ledit volume délimité par les dépouilles 4a,4b de l'outillage 3. Un fluide sous pression dit fluide d'hydroformage est introduit par le canal d'entrée à l'intérieur du corps creux 5 positionné dans l'outillage 3, le canal de sortie étant obturé par des moyens de fermeture, non représentés sur la figure. Les moyens d'alimentation 19 fournissent le fluide d'hydroformage à une pression d'hydroformage P1 pouvant atteindre 6000 bars.

Après le formage du corps creux métallique 5, le canal de sortie est ouvert pour permettre l'échappement du fluide d'hydroformage introduit dans l'outillage 3.

Selon une variante d'exécution particulièrement avantageuse, l'outillage 3 comprend plus de deux parties formant ainsi plusieurs plans de joints, au moins deux plans de joints distincts, qui permettent de réaliser l'hydroformage de pièces de formes complexes. De plus, on observera que les dispositifs de l'art antérieur comprenant une presse hydraulique présentent un seul plan de joint qui empêche la réalisation de pièces de formes complexes, le démoulage de la pièce hydroformée ne pouvant s'effectuer que suivant un seul plan. Afin de pallier cet inconvénient, les dispositifs de l'art antérieur peuvent bien évidemment comprendre des tiroirs escamotables logés dans l'outillage, ce qui grève considérablement les coûts de fabrication de ces outillages.

Il est bien évident que le bâti 1, l'évidement central 2, l'outillage 3 comprennent des moyens d'étanchéité non représentés sur les figures ainsi que des capteurs positionnés notamment dans les dépouilles 4a, 4b de l'outillage 3 afin de mesurer les pressions, sans sortir du cadre de l'invention.

Enfin, il est bien évident que les exemples que l'on vient de donner ne sont que des illustrations particulières, en aucun cas limitatives quant aux domaines d'application de l'invention.

## Revendications

1. - Dispositif pour le formage d'un corps creux métallique (5) ou analogue par l'introduction à l'intérieur dudit corps creux (5) d'un fluide sous haute pression suivant un procédé dit d'hydroformage, ledit dispositif comportant d'une part, au moins un outillage (3) constitué d'au moins deux parties (3a, 3b) respectivement munies d'une dépouille (4a, 4b) et aptes à accueillir le corps creux métallique (5) à former, et d'autre part un bâti (1) constitué d'une pièce de révolution creuse ouverte à au moins l'une de ses extrémités et apte à accueillir l'outillage (3), **caractérisé en ce que** le bâti (1) comporte un évidement central (2) de forme tronconique orienté vers le haut et apte à recevoir l'outillage (3) qui présente une forme également tronconique, **en ce que** le dispositif comprend une structure tubulaire (14) constituée de montants (15), ledit outillage (3) étant introduit dans l'évidement central (2) du bâti (1) par translation verticale le long des montants (15) de la structure (14).

2. - Dispositif selon la revendication 1 **caractérisé en ce que** la structure tubulaire (14) comprend des longerons (17) s'étendant au-dessus du bâti (1) et portant des tuyaux (18) d'alimentation en fluide sous pression.

3. - Dispositif selon l'une quelconque des revendications précédentes, **caractérisé en qu'**il comprend des vérins hydrauliques agencés pour déplacer vers le haut le bâti (1) pour introduire l'outillage (3) par translation verticale le long des montants (15) de la structure (14) dans l'évidement central (2) du bâti (1).

4. - Dispositif selon l'une quelconque des revendications 1 à 2, **caractérisé en ce qu'**il comprend des vérins hydrauliques agencés pour introduire l'outillage (3) dans l'évidement central (2) du bâti (1)fixe, par une translation verticale dudit outillage (3).

5. - Dispositif selon l'une quelconque des revendications précédentes, **caractérisé en ce que** les dépouilles (4a,4b) de l'outillage (3) comprennent des moyens d'emboutissage pour emboutir le corps creux (5) lors de l'introduction de l'outillage (3) dans l'évidement central (2) du bâti (1).

## Claims

1. Device for forming a metal or similar hollow body (5) by introducing inside said hollow body (5) a high-pressure fluid according to a so-called hydroforming method, said device comprising at least one tool (3) consisting of at least two parts (3a, 3b) respectively provided with a draught (4a, 4b) and suitable for receiving the metal hollow body (5) to be formed, and a frame (1) consisting of a hollow revolution part open at at least one of the ends thereof and suitable for receiving the tool (3), **characterised in that** the frame (1) comprises a central recess (2) of a tapered shape oriented upwards and suitable for receiving the tool (3) also having a tapered shape, **in that** the device comprises a tubular structure (14) consisting of vertical girders (15), said tool (3) being introduced into the central recess (2) of the frame (1) by means of vertical translation along the vertical girders (15) of the structure (14).

2. Device according to claim 1 **characterised in that** the tubular structure (14) comprises longitudinal girders (17) extending above the frame (1) and supporting pressurised fluid feed tubes (18).

3. Device according to any of the above claims, **characterised in that** it comprises hydraulic cylinders arranged to move the frame (1) upwards to introduce the tool (3) by means of vertical translation along the vertical girders (15) of the structure (14) in the central recess (2) of the frame (1).

4. Device according to any of claims 1 to 2, **characterised in that** it comprises hydraulic cylinders arranged to introduce the tool (3) into the central recess (2) of the fixed frame (1), by means of a vertical translation of said tool (3).

5. Device according to any of the above claims, **characterised in that** the draughts (4a, 4b) of the tool (3) comprise embossing means to emboss the hollow body (5) during the introduction of the tool (3) into the central recess (2) of the frame (1).

## Patentansprüche

1. Vorrichtung für die Umformung eines metallischen Hohlkörpers (5) oder Ähnlichem durch Einführung einer Hochdruckflüssigkeit in das Innere des besagten Hohlkörpers (5) gemäß einem Prozess, der sich Innenhochdruckumformung nennt, wobei die besagte Vorrichtung einerseits zumindest ein Werkzeug (3) umfasst, das aus zumindest zwei Teilen (3a, 3b) besteht, die jeweils mit einer Rücknahme (4a, 4b) ausgestattet und imstande sind, den umzuformenden, metallischen Hohlkörper (5) aufzunehmen, und andererseits ein Gestell (1), das aus einem hohlen Drehteil besteht, das an zumindest einem seiner Enden offen und imstande ist, das Werkzeug (3) aufzunehmen, **dadurch gekennzeichnet, dass** das Gestell (1) eine zentrale Aussparung (2) mit kegelstumpfartiger Form umfasst, die nach oben ausgerichtet und imstande ist, das Werkzeug (3) aufzunehmen, das ebenfalls eine kegelstumpfartige Form aufweist, und **dadurch**, dass die Vorrichtung eine Rohrstruktur (14) umfasst, die aus Stützen (15) besteht, wobei das besagte Werkzeug (3) in die zentrale Aussparung (2) des Gestells (1) durch senkrechtes Verschieben entlang der Stützen (15) der Struktur (14) eingeführt wird.

2. Vorrichtung nach Anspruch 1, **dadurch gekennzeichnet, dass** die Rohrstruktur (14) Längsträger (17) umfasst, die sich über dem Gestell (1) erstrecken und Zuleitungen (18) für die Druckflüssigkeit tragen.

3. Vorrichtung nach einem der vorhergehenden Ansprüche, **dadurch gekennzeichnet, dass** sie Hydraulikheber umfasst, die eingerichtet sind, um das Gestell (1) zum Einführen des Werkzeugs (3) in die zentrale Aussparung (2) des Gestells (1) durch senkrechtes Verschieben entlang der Stützen (15) der Struktur (14) nach oben zu bewegen.

4. Vorrichtung nach einem der Ansprüche 1 bis 2, **dadurch gekennzeichnet, dass** sie Hydraulikheber umfasst, die eingerichtet sind, um das Werkzeug (3) in die zentrale Aussparung (2) des festsitzenden Gestells (1) durch eine senkrechte Verschiebung des besagten Werkzeugs (3) einzuführen.

5. Vorrichtung nach einem der vorhergehenden Ansprüche, **dadurch gekennzeichnet, dass** die Rücknahmen (4a, 4b) des Werkzeugs (3) Tiefziehmittel zum Tiefziehen des Hohlkörpers (5) beim Einführen des Werkzeugs (3) in die zentrale Aussparung (2) des Gestells (1) umfassen.
